# EUROPÄISCHE PATENTSCHRIFT

(11) **EP 1 620 924 B1**
(45) Veröffentlichungstag und Bekanntmachung des Hinweises auf die Patenterteilung: **06.12.2006**
(21) Anmeldenummer: 04730220.3
(22) Anmeldetag: 29.04.2004
(51) Int. Cl.: H01Q 21/26

(54) **DIPOLSTRAHLER, INSBESONDERE DUALPOLARISIERTER DIPOLSTRAHLER**
DIPOLE RADIATOR, IN PARTICULAR DUAL-POLARISED DIPOLE RADIATOR
DIPOLE RAYONNANT, NOTAMMENT DIPOLE RAYONNANT A DOUBLE POLARISATION

(30) Priorität: 08.05.2003 DE 10320621
(43) Veröffentlichungstag der Anmeldung: 01.02.2006
(73) Patentinhaber: Kathrein Werke KG, 83022 Rosenheim (DE)
(72) Erfinder: GÖTTL, Maximilian, 83112 Frasdorf (DE); KINKER, Robert, 83026 Rosenheim (DE)
(74) Vertreter: Flach, Dieter Rolf Paul
(86) Internationale Anmeldenummer: PCT/EP2004/004567
(87) Internationale Veröffentlichungsnummer: WO 2004/100315

(56) Entgegenhaltungen:
- WO-A-00/39894
- GB-A- 2 316 233
- US-A- 5 796 372
- US-A- 5 977 929
- US-A1- 2002 163 476

## Beschreibung

Die Erfindung betrifft einen Dipolstrahler nach dem Oberbegriff des Anspruches 1.

Ein gattungsbildender Dipolstrahler ist beispielsweise aus der WO 00/39894 oder ebenso aus der US 6,313,809 B1 bekannt geworden. Es handelt sich um eine dualpolarisierte Strahleranordnung mit mehreren Dipolen, die in Draufsicht jeweils nach Art eines Dipolquadrates oder zumindest dipolquadrat-ähnlich angeordnet sind. Die in Form eines Dipolquadrates gebildete Strahleranordnung oder die einem Dipolquadrat zumindest angenäherte Strahleranordnung (von ihrer äußeren Betrachtungsform her in Draufsicht) ist so geschaltet und gespeist, dass die Strahleranordnung in elektrischer Hinsicht in zwei aufeinander senkrecht stehenden Polarisationsebenen strahlt, die parallel zu den beiden senkrecht aufeinander stehenden, durch die Strahleranordnung gebildeten Diagonalen verlaufen.

Eine derartige dualpolarisierte Strahleranordnung hat sich in der Praxis sehr bewährt. Sie weist große Vorteile gegenüber früheren Strahleranordnungen auf.

Eine dem vorstehend genannten gattungsbildenden Stand der Technik vergleichbare Antennenanordnung mit mehreren Dipolstrahlern ist auch aus der US 2002/163476 A1 bekannt geworden.

Ein Kreuzdipol ist beispielsweise auch aus der US 5,977,929 A bekannt. Es handelt sich hierbei um einen Kreuzdipol, der in Draufsicht eine rechteckförmige Form aufweist. Die Dipolhälften sind bei diesem Ausführungsbeispiel vollflächig gebildet.

Ein weiterer Kreuzdipol ist beispielsweise aus der Vorveröffentlichung US 5,796,372 A bekannt. Die Dipolhälften sind in Draufsicht drachenförmig gestaltet. Die Dipolhälften sind dabei durch eine der Drachenstruktur nachgebildeten umlaufende Leitungsstruktur gebildet. In Diagonalrichtung längs der Zentralachse, die gleichzeitig auch die Symmetrieachse für jede Dipolhälfte darstellt, ist vom Zentrum nach außen laufend jeweils eine weitere elektrische Verbindung vorgesehen. Dabei kann der jeweils links oder rechts der Symmetrieachse liegende Abschnitt der Dipolhälfte auch als vollflächiges Material ausgebildet sein.

Aufgabe der vorliegenden Erfindung ist es, ausgehend von dem eingangs genannten gattungsbildenden Stand der Technik eine nochmals verbesserte Strahleranordnung zu schaffen, die insbesondere bezüglich der Breitbandigkeit verbesserte Eigenschaften aufweist.

Die Aufgabe wird entsprechend den im Anspruch 1 angegebenen Merkmalen gelöst. Vorteilhafte Ausgestaltungen der Erfindung sind in den Unteransprüchen angegeben.

Es muss mehr als überraschend bezeichnet werden, dass die Breitbandigkeit einer gattungsbildenden Strahleranordnung nochmals deutlich verbessert werden konnte, und dies mit einfachen technischen Maßnahmen. Realisiert werden kann es erfindungsgemäß nämlich dadurch, dass jede der in elektrischer Hinsicht gegebenen vier Dipolhälften (der in elektrischer Hinsicht nach Art eines Dipolkreuzes strahlenden Strahleranordnung) jeweils eine elektrisch leitende Querverbindung oder Querstrebe aufweist, die quer und vorzugsweise senkrecht zur elektrischen Polarisationsebene verläuft. Die Halbdipol-Komponenten sind an ihrem außen liegenden Ende elektrisch jeweils nicht miteinander verbunden. In der bevorzugten Ausführungsform enden die Halbdipol-Komponenten an ihrem außen liegenden Endbereich im Abstand voneinander. Allerdings können sie in einer anderen Ausführungsform der Erfindung an dieser Stelle unter Verwendung eines nicht-leitenden Materials lediglich mechanisch miteinander verbunden sein.

Es hat sich nunmehr gezeigt, dass durch die vorstehend erläuterten Maßnahmen die Breitbandigkeit einer Antenne nochmals deutlich verbessert werden kann.

Die erwähnte Querverbindung bzw. die erwähnten Querstreben sind bevorzugt so angeordnet, dass sie die jeweils zu einer Dipolhälfte gehörenden beiden Halbdipol-Komponenten miteinander verbindet, und zwar bevorzugt an dem zum außen liegenden Eckpunkt gegenüberliegenden innenliegenden Endpunkt. Grundsätzlich kann die elektrische Querverbindung aber auch an anderer Stelle zwischen den beiden jeweils zusammenwirkenden Halbdipol-Komponenten angeordnet bzw. elektrisch angebunden sein. Bevorzugt ist die elektrische Querverbindung oder Querstrebe als gerade verlaufende Querstrebe ausgebildet, die senkrecht zu der entsprechenden Polarisationsebene liegt. Sie kann in Draufsicht aber auch zumindest leicht konvex oder konkav oder mit sonstigen Bogenabschnitten ausgebildet sein. Ebenso kann sie auch zumindest teilweise außerhalb der Ebene verlaufen, in der die einzelnen Halbdipol-Komponenten liegen. Mit anderen Worten kann die Querstrebe auch etwas nach oben oder nach unten hin aus dieser Ebene herauslaufen, wobei die vorstehend erwähnte Ebene in der Regel jene ist, in der alle Halbdipol-Komponenten angeordnet sind. Diese Ebene ist üblicherweise parallel zur Reflektorebene.

An den außenliegenden Eckbereichen enden die jeweils zusammenwirkenden Halbdipol-Komponenten im Abstand voneinander oder sind unter Verwendung eines nicht-leitenden Materials lediglich mechanisch miteinander verbunden.

Die erläuterte Querverbindung oder Querstrebe kann aber ebenso auch als flächiges Element ausgebildet sein. Dabei verbleibt bevorzugt ein zum äußeren Eckbereich verbleibender, die flächige Anordnung der so gebildeteten Dipolhälfte durchsetzender Öffnungsbereich, der vorzugsweise größer als zumindest 20 % der Gesamtfläche einer jeweiligen Dipolhälfte ist. Dieser die Dipolfläche durchsetzende Öffnungsbereich mündet in einen Abstandsraum zwischen den äußeren aufeinander zulaufenden und auch als Kantenbegrenzung der jeweiligen Dipolhälfte interpretierbaren Halbdipol-Komponenten, die in dieser Ausführungsform in ihren äußeren Eckbereich elektrisch nicht miteinander verbunden sind. Die Dipolhälften bestehen bei dieser Ausführungsform aus flächigen Elementen, wobei jeweils die aufeinander zu weisenden Begrenzungskanten zweier benachbart und zu der jeweils anderen Polarisation gehörenden Dipolhälften symmetrisch und dabei bevorzugt parallel zueinander verlaufend angeordnet sind. Die flächigen Dipolhälften weisen dabei in Draufsicht jeweils eine quadratische Formgebung oder eine einem Quadrat angenäherte Formgebung auf, wobei die jeweils nach außen liegenden und zu ihren äußeren Eckbereichen aufeinander zu laufenden Außenbegrenzungen zumindest im geringen Abstand voneinander enden und durch den so gebildeteten Abstandsraum eine Verbindung zu einem öffnungs- oder Durchbruchbereich aufweisen, der die flächige Dipolhälfte durchsetzt. Dieser Öffnungsbereich soll zumindest 20 % der Fläche der Dipolhälften aufweisen. Ansonsten können die flächigen Dipolhälften noch weitere Öffnungen aufweisen, beispielsweise sogar gitter- oder netzartig gestaltet sein. Die Flächenelemente der Dipolhälften nehmen von daher jene Funktion wahr, die bei der Ausführungsform gemäß Anspruch 1 durch die dort erwähnten elektrischen Querverbindungen oder Querstrebungen wahrgenommen wird.

Ein dualpolarisierter Strahler mit flächigen Strahlerelementen ist grundsätzlich auch aus der US 6,028,563 bekannt geworden. Die Dipolarme oder Dipolhälften sind hier jedoch dreieckförmig gestaltet, d.h., dass die Dipolhälften selbst nicht eine quadratische Struktur aufweisen. Zudem sind die aus dem vorbekannten Stand der Technik bekannten flächigen Dipolhälften auch nicht mit Durchbrüchen versehen.

Weitere Vorteile, Einzelheiten und Merkmale der Erfindung ergeben sich nachfolgend aus den anhand von Zeichnungen dargestellten Ausführungsbeispielen, wobei der nachfolgend erörterte Dipolstrahler 1 von seinem Grundaufbau her auch aus der bereits erwähnten WO 00/39894 bzw. der dazu parallelen US 6,313,809 B1 bekannt ist. Die beigefügten Figuren zeigen:
- Figur 1 :: eine erfindungsgemäße perspektivische Darstellung eines Antennenarrays mit drei vertikal übereinander angeordneten erfindungsgemäßen dualpolarisierten Strahleranordnungen;
- Figur 2 :: ein erstes Ausführungsbeispiel in schematischer Draufsicht einer erfindungsgemäßen Strahleranordnung;
- Figur 2a :: ein zu Figur 2 abgewandeltes Ausführungsbeispiel entsprechend der Draufsicht;
- Figur 3 :: eine perspektivische Darstellung eines konkreter gezeigten Ausführungsbeispieles eines erfindungsgemäßen Dipolstrahlers;
- Figur 3a :: eine schematische Seitenansicht des erfindungsgemäßen dualpolarisierten Dipolstrahlers;
- Figur 4 :: eine Draufsicht auf eine Strahleranordnung, die zu den Strahleranordnungen entsprechend den Darstellungen in Figur 1, 2 oder 3 geringfügig abgewandelt ist;
- Figur 5 :: ein weiteres abgewandeltes Ausführungsbeispiel zu Figur 2;
- Figur 6 :: ein weiteres zu Figur 2 und Figur 5 abewandeltes Ausführungsbeispiel;
- Figur 7 :: ein nochmals abgewandeltes Ausführungsbeispiel in schematischer Draufsicht;
- Figur 8 :: ein letztes weiteres abgewandeltes Ausführungsbeispiel in Ansicht in der Ebene der Dipole;
- Figur 9 :: ein gegenüber Figur 8 leicht abgewandeltes Ausführungsbeispiel in einer Querschnittsdarstellung quer zur Reflektorebene; und
- Figur 10:: eine Draufsicht auf ein abgewandeltes Ausführungsbeispiel mit eher flächenförmigen Dipolhälften.

In Figur 1 ist in schematischer perspektivischer Draufsicht ein Antennenarray mit drei übereinander angeordneten dualpolisierten Dipolstrahlern 1 dargestellt, wobei die Dipolstrahler 1 in Draufsicht nach Art eines Dipolquadrates oder dipolquadratähnlich gestaltet sind. Obgleich die nachfolgend im Detail genauer erläuterten Halbdipolkomponenten bei der vertikalen Ausrichtung des Antennenarrays vertikal bzw. horizontal ausgerichtet sind oder erscheinen, strahlen die erwähnten Dipolstrahler in elektrischer Hinsicht in einer Ausrichtung von +45° bzw. -45° gegenüber der Horizontalen.

Die drei erwähnten Dipole 1 sind in dem Ausführungsbeispiel gemäß Figur 1 vor einem Reflektorblech 33 angeordnet. Das Reflektorblech ist an seinen gegenüberliegenden seitlichen Außenränderseiten beispielsweise mit quer zur Reflektorebene, bei vorzugsweise senkrecht zur Reflektorebene verlaufenden elektrisch leitenden Randabschnitten 35 versehen.

Anhand von Figur 1 ist auch gezeigt, dass das Dipolquadrat an den äußeren Begrenzungsecken 202 einen freien Abschnitt aufweisen kann, die nachfolgend noch im Einzelnen erörterten Halbdipol-Komponenten also im Abstand zueinander enden und hier nicht miteinander verbunden sind. Dies ist anhand der zuoberst liegenden Strahleranordnung 1a gezeigt.

Abweichend dazu könnten die Strahleranordnungen 1 auch so ausgebildet sein, dass die Halbdipol-Komponenten in den Eckbereichen 202 elektrisch leitend miteinander verbunden sind, bevorzugt in Form einer festen mechanischen Verbindung.

Ebenso könnten die Halbdipolhälften in den außen liegenden Eckbereichen nur mechanisch miteinander verbunden sein, also mittels nicht-leitender Ansätze oder Einsätze im außen liegenden Eckbereich. Dieser außen liegende Eckbereich wird also definiert durch die zu einer elektrischen Dipolhälfte gehörenden beiden Halbdipol-Komponenten, die sich in ihrem äußeren Eckbereich schneiden, oder zumindest deren Verlängerungen sich in einem sogenannten äußeren Eckbereich schneiden. In diesem Eckbereich können die Halbdipol-Komponenten im Abstand zueinander enden, so dass ihre außen liegenden Endbereiche diesen außen liegenden Eckbereich nicht berühren. Ihre außen liegenden Endbereiche können aber auch über eine mechanische Fixierung mechanisch und über eine elektrische Verbindung auch elektrisch miteinander in Verbindung stehen.

Bei allen drei Strahleranordnungen 1a bis 1c ist jeweils von den Eckbereichen nach innen versetzt liegend und quer zur diagonalen Ausrichtung der Strahl- oder Polarisationsebenen eine elektrische Querverbindung 200 ausgebildet, die vorzugsweise in Form einer elektrischen Querstrebe gebildet sein kann, auf die nachfolgend ebenfalls noch näher eingegangen wird.

Der in Figur 2 in schematischer Draufsicht und anhand der Figuren 3 und 3a etwas konkreter dargestellte Dipolstrahler wirkt - was nachfolgend noch im Einzelnen erörtert wird - in elektrischer Hinsicht wie ein mit einer Polarisation von ±45° strahlender Dipol, also beispielsweise wie ein Kreuzdipol. Der in elektrischer Hinsicht als Kreuzdipol 3 wirkende Strahler ist gestrichelt in Figur 2 eingezeichnet. Dieser in elektrischer Hinsicht als Kreuzdipol 3 wirkende Strahler mit einer ±45°-Ausrichtung gegenüber der Horizontalen wird durch einen elektrischen Dipol 3' (in +45° -Richtung geneigt) und einen dazu senkrechten Dipol 3" (mit -45° gegenüber der Horizontalen geneigt) gebildet. Jeder der beiden in elektrischer Hinsicht gebildeten Dipole 3' und 3" umfasst jeweils die zugehörigen Dipolhälften 3'a und 3'b für den Dipol 3' sowie die Dipolhälften 3"a sowie 3"b für den Dipol 3". In konstruktiver Hinsicht wird dabei die sich elektrisch ergebende Dipolhälfte 3'a durch zwei senkrecht aufeinander stehende Halbdipol-Komponenten 114b und 111a gebildet. Im gezeigten Ausführungsbeispiel enden die Halbdipol-Komponenten 114b, 111a mit ihren rechtwinklig aufeinander zu laufenden Enden im Abstand voneinander. Sie könnten dort allerdings auch verbunden sein, und zwar sowohl durch eine elektrisch leitende, metallische Verbindung, als auch durch Einfügung eines elektrisch nicht leitenden Elements oder Isolators, um z.B. eine höhere mechanische Stabilität zu gewährleisten. An den Enden der Dipolhälften können diese auch noch mit kleineren Abwinkelungen versehen sein. Ergänzend zu Figur 2 ist deshalb in Figur 2a gezeigt, dass der äußere Eckbereich 202 bei dieser Strahleranordnung geschlossen ist.

Entsprechend wird die im Uhrzeigersinn nächste Dipolhälfte 3"b des in elektrischer Hinsicht mit -45'-Ausrichtung vorgesehenen elektrischen Dipols 3" durch die beiden Halbdipol-Komponenten 111b und 112a gebildet. Die in Verlängerung zur Dipolhälfte 3'a gebildete zweite Dipolhälfte 3'b wird durch die beiden Halbdipol-Komponenten 112b, 113a und die vierte Dipolhälfte 3"a durch die beiden Halbdipol-Komponenten 113b, 114a in analoger Weise gebildet.

Wie in den Zeichnungen zu ersehen ist, ist nunmehr bezüglich jeder Dipolhälfte eine elektrische Verbindung oder Querstrebe 200 vorgesehen oder angeordnet, die im gezeigten Ausführungsbeispiel quer, d.h. insbesondere senkrecht auf der jeweiligen Polarisationsebene 3' bzw. 3" zu liegen kommt. Die Strebe 200 verbindet dabei jeweils zwei Halbdipol-Komponenten, nämlich die Halbdipol-Komponenten 114b und 111a, die Halbdipol-Komponenten 111b und 112a, die beiden Halbdipol-Komponenten 112b und 113a sowie die Halbdipol-Komponenten 113b und 114a. Diese elektrische Verbindung oder Querstrebe 200 wird dabei bevorzugt so angeordnet, dass sie eine maximale Länge einnimmt, also bevorzugt zwischen den beiden diagonal gegenüberliegenden inneren Eckbereichen 201 elektrisch und mechanisch angebunden ist. Diese inneren Eckbereiche 201 werden jeweils durch das Ende der symmetrischen Leitungen 115 bis 118, d.h. der jeweils zugeordneten Leitungshälfte 115a bis 118b und der sich daran anschließenden Halbdipol-Komponenten gebildet (wobei die jeweils beiden Leitungshälften, die zu einer Halbdipol-Komponente gehören, beispielsweise die beiden Leitungshälften 118b und 115a, die zur Halbdipol-Komponente 114b, 111a gehören, gegenüber einem fiktiven Nullpotential 20 betrachtet eine unsymmetrische Leitung darstellen). Mit anderen Worten liegen diese inneren Eckbereiche 201 gegenüberliegend zu dem äußeren Eckbereich 202, in welchem jeweils-zwei Halbdipol-Komponenten eines Halbdipols aufeinander zu laufen, kurz davor enden, oder über eine mechanische Fixierung miteinander mechanisch in Verbindung stehen.

Die als Dipolquadrat angeordneten Halbdipol-Komponenten werden nunmehr durch jeweils eine symmetrische Speiseleitung 115, 116, 117 bzw. 118 gespeist. Dabei werden beispielsweise die beiden Halbdipol-Komponenten 114b und 111a, also jeweils die benachbarten orthogonal zueinander ausgerichteten Halbdipol-Komponenten, über eine gemeinsame Einspeisstelle, hier die Einspeisstelle 15' gleichphasig erregt. Die zu diesen Halbdipol-Komponenten 114b, 111a gehörende Anschlussleitungen bestehen aus jeweils zwei Leitungshälften 118b und 115a, welche einzeln betrachtet gegenüber einem fiktiven Nullpotential 20 eine unsymmetrische Leitung darstellen. Entsprechend werden beispielsweise die beiden nächsten Halbdipol-Komponenten 111b und 112a über die Leitungshälften 115b bzw. 116a mit ihrem gemeinsamen Einspeispunkt 5" elektrisch verbunden, usw. Bei dieser Verschaltung ist die jeweils zugehörige symmetrische Speiseleitung gleichzeitig so gestaltet, dass sie die mechanische Fixierung der Dipole, d.h. der Halbdipol-Komponenten, übernimmt. Dabei trägt beispielsweise von der symmetrischen Leitung 115 die eine unsymmetrische Leitungshälfte 115a die Dipolhälfte 111a und die von Leitungshälfte 115a elektrisch getrennte bevorzugt parallel verlaufende zweite Leitungshälfte 115b die zweite Dipolhälfte 111b. Mit anderen Worten tragen also jeweils die beiden zu einer symmetrischen Leitung 115 bis 118 gehörenden zugehörigen unsymmetrischen Leitungshälften jeweils die beiden in axialer Verlängerung zueinander angeordneten Dipolhälften eines Dipols 111 bis 114. Dadurch, dass die Leitungshälften, welche zu den jeweils benachbarten orthogonal aufeinander stehenden Dipolhälften führen, an ihrem Einspeispunkt elektrisch leitend verbunden sind, ergeben sich vier Zusammenschaltpunkte 15', 5", 15", 5', welche wiederum symmetrisch über Kreuz angespeist werden, wie sich insbesondere auch aus der Darstellung gemäß Figur 5 ergibt. Der dadurch entstehende Gesamtstrahler wirkt nunmehr durch die gleichphasige Erregung der Halbdipol-Komponenten 114b, 111a bzw. der Halbdipol-Komponenten 111b und 112a bzw. 112b und 113a bzw. 113b und 114a elektrisch wie ein Kreuzdipol. Durch die spezifische Anordnung der Leitungshälften, die jeweils parallel im geringen Abstand zueinander angeordnet sind und gegenphasig der Strom darin fließt, wird sichergestellt, dass die Leitungshälften selbst keinen nennenswerten Strahlungsbeitrag liefern, jede Strahlung also durch Überlappung ausgelöscht wird.

Der Grundaufbau in Draufsicht auf die Strahleranordnung gemäß Figur 2 zeigt, dass das Strahlermodul eine in Draufsicht vierfache Symmetrie aufweist. Zwei rechtwinklig zueinander stehende Symmetrieachsen werden durch die symmetrischen Leitungen 115 und 117 bzw. 116 und 118 gebildet, wobei die dritte und vierte Symmetrieachse in Draufsicht auf die Strahleranordnung gemäß Figur 2 dazu um 45° verdreht liegt und durch die sich in elektrischer Hinsicht ergebenden Dipole 3' und 3" gebildet werden.

In Figur 3 ist ferner noch an dem Einspeis- und Zusammenschaltpunkt 5' der jeweils eine Teil der Symmetrierung 21 und im geringfügigen Abstand gegenüberliegend zum Mittelpunkt 5 der andere Teil der Symmetrierung 21a gezeigt, welche einerseits zur mechanischen Befestigung der Dipolstruktur an dem Reflektorblech dient und andererseits den Übergang auf unsymmetrische Speiseleitungen (bspw. Koaxialleitungen) im Zusammenschaltpunkt ermöglicht.

Entsprechend wird insbesondere in Figur 3 gezeigt, dass der Zusammenschaltpunkt 15' für die Halbdipol-Komponenten 114b und 111a sowie der gegenüberliegende Zusammenschaltpunkt 15" für die Halbdipol-Komponenten 112b und 113a im Bereich der Symmetrierung 22 und 180° bzw. dazu gegenüberliegend bei der Symmetrierung 22a gebildet ist, welche ebenfalls wieder einerseits der mechanischen Befestigung der Dipolstruktur an einem rückwärtigen Reflektorblech 33 dient und andererseits den Übergang auf die unsymmetrische Speiseleitung (bzw. Koaxialleitung) im Zusammenschaltpunkt ermöglicht. Dabei ist insbesondere in Figur 3 sehr gut zu sehen, wie über eine überkreuzschaltung mit einer ersten Schaltungsbrücke 121 und einer dazu um 90° versetzt liegenden zweiten Schaltungsbrücke 122 an den jeweils gegenüberliegenden Symmetrierungen 21 und 21a bzw. 22 und 22a die elektrische Anspeisung erfolgt. Die zuletzt genannten Schaltungsbrücken 121 und 122 sind im Vertikalabstand zueinander angeordnet, elektrisch also nicht miteinander verbunden.

Dabei ist aus Figur 3 auch zu ersehen, dass beispielsweise die stiftförmige Brücke 122 an der in Figur 3 rückwärtig liegenden Hälfte der Symmetrierung 21 mechanisch fest angebracht und dort elektrisch mit der Symmetrierung 22 verbunden ist, wohingegen das gegenüberliegende freie Ende dieser stiftförmigen Brücke durch eine entsprechende größer bemessene Bohrung durch die vordere Hälfte der Symmetrierung 22a hinausragt, ohne mit dieser Symmetrierung 22a elektrisch verbunden zu sein. Dies eröffnet die Möglichkeit, vor der Symmetrierung 22a ein Koaxialkabel zur Anspeisung heraufzuführen, den Außenleiter an geeigneter Stelle an der Symmetrierung elektrisch anzubinden und den Innenleiter an dem freien Ende der Brücke 121 anzuschließen und darüber die Anspeisung zu bewerkstelligen. Auch der zweite Teil der Brücke 121 ist entsprechend aufgebaut, d.h. mit seinem rückwärtigen Ende an der Symmetrierung 22 mechanisch angebracht und elektrisch damit verbunden, wohingegen das gegenüberliegende freie Ende durch eine größer bemessene Bohrung ohne elektrische Kontaktierung über die in Figur 3 rechts vorne liegende Symmetrierung 21a übersteht. Dort kann das zweite Koaxialkabel von unten kommend beispielsweise parallel zur Symmetrierung verlegt werden, der Außenleiter mit der Symmetrierung elektrisch verbunden und der Innenleiter an dem freien Ende der stiftförmigen Brücke 121 angeschlossen werden.

Nur der Vollständigkeit halber wird erwähnt, dass auch andere Anschlussmöglichkeiten ebenso möglich sind, beispielsweise dergestalt, dass ein Innenleiter zwischen den jeweiligen Symmetrierungen von unten nach oben geführt und dann an geeigneter Stelle am oberen Ende einer zugeordneten Symmetrierung elektrisch angeschlossen wird, um darüber die symmetrische Anspeisung zu ermöglichen. Der Außenleiter kann über einen Teil dieser Strecke mitgeführt oder bereits tieferliegend mit der jeweils gegenüberliegenden Hälfte der Symmetrierung elektrisch verbunden sein. Die möglichen Umsetzungen der Anspeisung sind insoweit nur beispielhaft erläutert.

Mit anderen Worten erfolgt die Speisung also über Kreuz zwischen den Einspeispunkten 5', 5" bzw. 15', 15". Die erwähnten elektrischen Leitungshälften 115a bis 118b sind dabei jeweils paarweise symmetrisch zueinander angeordnet, d.h. die benachbarten elektrischen Leitungshälften jeweils zweier benachbart liegender Halbdipol-Komponenten verlaufen in vergleichsweise geringem Abstand zueinander parallel, wobei dieser Abstand bevorzugt dem Abstand 55 zwischen den jeweils aufeinander zu weisenden Enden der zugehörigen Dipolhälften entspricht, also beispielsweise dem Abstand zwischen den aufeinander zu weisenden Enden der Dipolhälften 111a, 111b usw. Grundsätzlich können dabei die Leitungshälften parallel zu einem rückwärtigen Reflektorblech in der Ebene der Halbdipol-Komponenten verlaufen. In Abweichung dazu ist in dem Ausführungsbeispiel gemäß Figuren 2 und 3 eine Ausführung gezeigt, bei welcher die auch die Haltereinrichtung für die Halbdipol-Komponenten darstellenden Leitungshälften von ihrer zugeordneten Symmetrierung ausgehend leicht abfallend montiert sind und in Höhe der Halbdipol-Komponenten enden, die parallel zu einem rückwärtigen Reflektorblech 33 angeordnet sein können. Dies hängt mit dem Wellenbereich der zu sendenden oder empfangenden elektromagnetischen Wellen zusammen, da die Höhe der Symmetrierung über dem Reflektorblech 33 etwa λ/4 entsprechen soll und bezüglich der Strahlungscharakteristik es ggf. wünschenswert sein kann, dass die Dipole und Dipolhälften näher gegenüber dem Reflektorblech 33 angeordnet sein sollen.

Aufgrund dieser Anordnung wirkt demzufolge dabei ein Dipol immer gleichzeitig für die +45° und die -45° -Polarisation, wobei allerdings in Abweichung von der räumlich geometrischen Ausrichtung der einzelnen Halbdipol-Komponenten in Horizontal- und Vertikalrichtung erst durch die Kombination der Strahleranteile sich die resultierende +45'-Polarisation bzw. -45°-Polarisation, mit anderen Worten also der in elektrischer Hinsicht in Figur 2 eingezeichnete X-polarisierte Kreuzdipolstrahler 3 ergibt. Grundlage für die Wirkungsweise ist, dass sich die Ströme auf den jeweils benachbart und parallel zueinander liegenden Zu- oder Verbindungsleitungen, d.h. z.B. auf den elektrischen Leitungen 115a mit dem Strom auf der elektrischen Leitung 115b sowie der Strom auf der Leitung 116a mit jenem auf der elektrischen Leitung 116b usw. phasenmäßig so überlagern, dass diese nicht oder nur geringfügig mitstrahlen, gleichzeitig ergibt sich bei der Superposition der Ströme in den Speisepunkten eine Entkopplung der Speisepunkte 5', 5" von den Speisepunkten 15', 15".

Nur der Vollständigkeit halber wird auch erwähnt, dass die Gestaltung der in den Zeichnungen wiedergegebenen Strahleranordnung derart ist, dass die Halbdipol-Komponenten nach außen weisende Begrenzungskanten (111a', 114b'; 112a', 111b'; 113a', 112b'; 114a', 113b') zumindest näherungsweise in Draufsicht ein Quadrat formen oder eine quadratische Struktur umgeben und begrenzen, wobei diese Begrenzungskanten jeweils am äußeren Eckbereich 202 elektrisch nicht miteinander verbunden sind.

In Figur 1 ist dargestellt, dass unter Verwendung eines anhand von Figuren 2 bis 4 erläuterten dualpolarisierten Dipolstrahlers 1 auch ein entsprechendes Antennenarray mit mehreren bspw. in vertikaler Anbaurichtung übereinander angeordneten Dipolstrahlern 1 aufgebaut sein kann, die allesamt trotz der horizontal und vertikal ausgerichteten Halbdipol-Komponenten in elektrischer Hinsicht eine in +45' bzw. -45' polarisierte Antenne beschreiben.

Die in Figur 1 gezeigten Strahleranordnungen sind mit ihrer zugehörigen Symmetrierung jeweils auf einem Reflektorblech 33 angeordnet, welches in Anbaurichtung der einzelnen-Strahlermodule an den gegenüberliegenden Seiten mit senkrecht zur Reflektorebene verlaufenden elektrisch leitenden Rändern 35 versehen ist.

Abweichend von den gezeigten Ausführungsbeispielen ist es aber genauso möglich, die elektrische Einspeisung an den Dipolhälften nicht im Bereich der Symmetrierung und den an der Symmetrierung 21, 21a bzw. 22, 22a elektrisch befestigten und zudem die Haltefunktion wahrnehmenden Leitungshälften vorzunehmen. Abweichend dazu ist es möglich, dass die in den Figuren 2 bis 5 bezeichneten Elemente 115a bis 118b als nicht-leitende Tragelemente für die Dipolhälften ausgebildet sind und die Leitungen 115 bis 118 direkt von unten her durch das Reflektorblech 33 hindurch zu den Anschlussenden 215a, 215b, 216a, 216b, 217a, 217b bzw. 218a, 218b führen. Wichtig hierbei ist, dass an dem Speisepunkt der Dipolhälften ein symmetrischer oder nahezu symmetrischer Abstand erreicht wird und die Speisung der Dipolhälften in der beschriebenen Phasenlage zueinander erfolgt. Die Speiseleitungen können zudem auch längs oder parallel zu den Drahtelementen verlaufen. Dabei ist die bevorzugte Ausführungsform jene, bei der die Drahtelemente gleichzeitig elektrisch leitend sind und als Speiseleitungen dienen. Schließlich ist es ebenso denkbar, dass in einem derartigen Fall die Tragelemente 115a bis 118b für die Dipolhälften in konstruktiver Hinsicht völlig anders ausgestaltet und anders verlaufend angeordnet sind, beispielsweise von den Anschlussstellen 215a bis 218b, von der Mitte der Dipolhälften ausgehend oder vom Eckbereich der jeweils senkrecht aufeinander stehenden Dipolhälften senkrecht oder schräg nach unten auf den Reflektor 33 zu verlaufen und dort mechanisch verankert sind.

Abweichend dazu ist ferner auch denkbar, dass der Reflektor selbst als Leiterplatine ausgebildet ist, d.h. beispielsweise als Oberseite einer Leiterplatine, auf welcher die gesamte Antennenanordnung aufgebaut ist. Die entsprechende Einspeisung kann auf der Rückseite der Leiterplatine vorgenommen werden, wobei von dort ausgehend die elektrischen Leitungshälften auf einem geeigneten Weg zu den erwähnten Anschlussstellen 215a bis 218b verlaufen. Zur Erzielung einer möglichst guten Strahlungscharakteristik ist lediglich darauf zu achten, dass diese Leitungshälften, unabhängig wie sie zu den Anschlussstellen an den Dipolhälften geführt sind, möglichst, d.h. im Wesentlichen oder zumindest annähernd parallel zueinander ausgerichtet sind, mit anderen Worten zumindest im Wesentlichen oder annähernd eine symmetrische Leitung ergeben.

Anhand von Figur 4 ist eine Draufsicht auf eine Strahleranordnung wiedergegeben, wie sie im Prinzip her vergleichbar ist mit jener Strahleranordnung, wie sie anhand von Figur 1, Figur 2 sowie Figur 3 und 3a dargestellt ist. Die in Figur 4 in Draufsicht (also senkrecht zur Reflektorebene) dargestellte Strahleranordnung weist Halbdipol-Komponenten auf, die in den äußeren Eckbereichen 202 berührungslos im geringen Abstand zueinander enden. Die Halbdipol-Komponenten können dabei aus einem Stück gefertigt sein. Die erwähnten Querstreben 200 sind ein einstückiger Bestandteil der jeweiligen Dipolhälfte. In der Draufsicht gemäß Figur 4 sind dabei ferner die über Kreuz liegenden stiftförmigen Brücken 121 und 122 zu ersehen. In senkrecht zur Zeichen- oder Reflektorebene verlaufenden Kanälen oder Durchbrüchen 400 können die Innenleiter einer Koaxialleitung zur Speisung für die beiden Polarisationen hochgeführt werden, wobei bevorzugt am oberen Ende unmittelbar im Anschlussbereich der Außenleiter der Koaxialleitung direkt durch die metallische Tragestruktur, welche gleichzeitig zur Symmetrierung dient, gebildet wird, wohingegen der Innenleiter mit der Brücke 122 elektrisch verbunden ist, worüber die gegenüberliegende zweite Dipolhälfte 3"a elektrisch gespeist wird. Die Struktur bildet dabei selbst den Außenleiter. Für die um 90° versetzt liegende Polarisation erfolgt der Anschluss über eine Koaxialleitung ebenso derart, dass in dem anderen Kanal 400 der Außenleiter der Koaxialleitung durch die metallische Struktur selbst gebildet wird und am oberen Ende im Bereich der Dipolstrahler der Außenleiter der Koaxial- oder Speiseleitung elektrisch an der zugehörigen Dipolhälfte 3b' elektrisch angeschlossen ist, wohingegen der Innenleiter an der Brücke 121 elektrisch angeschlossen ist, die berührungslos über die andere Brücke 122 hinweg elektrisch mit der gegenüberliegenden Dipolhälfte 3'a elektrisch verbunden ist.

Wie anhand der schematischen Draufsicht gemäß Figur 5 wiedergegeben ist, können gegebenenfalls diese elektrischen, die beiden jeweils zusammenarbeitenden Halbdipol-Komponenten elektrisch verbindenden Querstreben 200 auch an anderer Stelle angeordnet sein. Bei dem Ausführungsbeispiel gemäß Figur 5 sind diese Querstreben 200 von ihrer mittleren Position (so wie in den Figuren 1 bis 4 dargestellt) mehr zu ihrem äußeren Eckbereich 202 versetzt liegend angeordnet. In diesem Ausführungsbeispiel sind sie aber immer noch quer, d.h. senkrecht zur jeweiligen Polarisationsebene 3' und 3" angeordnet. Unter Umständen können die Querstreben 200 auch in umgekehrter Richtung versetzt liegend angeordnet sein (dies ist in Figur 5 beispielsweise strichliert eingezeichnet), wobei die elektrischen Anbindungspunkte 200' dann nicht an den Halbdipol-Komponenten und nicht an dem Ende der Halbdipol-Komponenten gegenüberliegend zu ihren äußeren Eckbereichen 202, sondern auf den symmetrischen Leitungen 115, 116, 117 und 118 liegen, d.h. auf den jeweils paarweise zusammenwirkenden Leitungshälften für eine Dipolhälfte.

Wie anhand von Figur 6 und 7 gezeigt ist, muss diese elektrische Verbindung oder Querstrebe 200 nicht zwingend gerade verlaufen. Möglich ist auch, dass diese elektrische Verbindung oder Querstrebe 200 in Draufsicht beispielsweise zumindest leicht konvex oder konkav geformt ist. Ebenso kann die elektrische Querverbindung oder Querstrebe 200 zumindest leicht bogenförmig so gestaltet und angeordnet sein, dass der entsprechende Verbindungsabschnitt zumindest teilweise oberhalb oder unterhalb der Ebene verläuft, die durch die Halbdipol-Komponenten gebildet ist.

Anhand von Figur 8 ist in vertikaler Querschnittsdarstellung quer zur Ebene des Reflektors 33 dargestellt (ebenso wie in Figur 9), dass die Querstreben oder Querverbindungen 200 auch aus der sonstigen Ebene der Dipolhälften nach oben hin oder nach unten hin (also vom Reflektorblech weg gerichtet oder auf dieses zugerichtet) gewölbt verlaufend ausgebildet sein können.

Anhand von Figur 10 ist in schematischer Draufsicht gezeigt, dass eine entsprechende Strahleranordnung auch Dipolhälften aufweisen kann, die in Draufsicht ebenso quadratische oder näherungsweise quadratische Strukturen aufweisen, bei denen aber die Dipolflächen im inneren Bereich im Wesentlichen nicht frei und leer, sondern eher vollflächig gestaltet sind.

Die anhand von Figuren 1 bis 9 erläuterte Querstrebe oder Querverbindung 200 wird bei dem Ausführungsbeispiel gemäß Figur 10 durch ein Flächenelement 200' gebildet, wobei die jeweils aufeinander zu weisenden Begrenzungskanten 115a' bis 118b' bei den Ausführungsbeispielen 1 bis 9 durch die Symmetrierungsleitungen gebildet werden, die symmetrisch und vorzugsweise parallel zueinander verlaufen. Die nach außen weisenden Begrenzungskanten 111a' bis 114b' entsprechen von der Funktion her bei den Ausführungsbeispielen nach Figuren 1 bis 9 den dort eingezeichneten Halbdipol-Komponenten 111a bis 114b. Der Öffnungsbereich 300 bei den flächenförmigen Dipolhälften 3'a bis 3"b werden bei den Ausführungsbeispielen nach den Figuren 1 bis 9 durch den entsprechenden Öffnungsbereich 300 gebildet, der durch die dort eingezeichneten Querstreben 200 und die jeweils nach außen weisenden Halbdipol-Komponenten 111a bis 113b gebildet werden. Bei dem Ausführungsbeispiel gemäß Figur 10 ist bevorzugt der äußere Eckbereich 202 ebenfalls offen gestaltet, so dass die Öffnung 300 durch diesen Abstandsraum 202 nach außen hin nicht begrenzt ist und speziell in elektrischer Hinsicht nicht geschlossen umrahmt ist. Ein nichtleitendes, lediglich der mechanischen Stabilität dienendes Eckelement kann jedoch eingesetzt werden, wie dies in Draufsicht gemäß Figur 10 für die oben rechtsliegende Dipolhälfte strichliert eingezeichnet ist. Der erwähnte Öffnungsbereich 300 beträgt vorzugsweise zumindest 20% bezogen auf die Gesamtgröße der in Draufsicht quadratischen oder quadratähnlichen Struktur oder Außenbegrenzung der jeweiligen Anordnung, die in elektrischer Hinsicht als Dipolhälfte 3'a, 3'b bzw. 3"a, 3"b wirkt.

## Patentansprüche

1. Dualpolarisierte Strahleranordnung, mit den folgenden Merkmalen
- die Strahleranordnung umfasst mehrere Dipole, die in Draufsicht nach Art eines Dipolquadrates oder dipolquadrat-ähnlich oder mit in Draufsicht dipolquadratähnlicher Umfangsstruktur angeordnet bzw. ausgebildet sind,
- jeder Dipol wird mittels einer symmetrischen Leitung (115-118) gespeist,
- die Strahleranordnung ist so verschaltet und wird so gespeist, dass die Strahleranordnung in elektrischer Hinsicht äquivalent zu einem Kreuzdipol mit zwei aufeinander senkrecht stehenden Polarisationsebenen (3', 3") ist, die parallel zu den beiden senkrecht aufeinander stehenden, durch die Strahleranordnung gebildeten Diagonalen verlaufen,
- die in elektrischer Hinsicht zu einem Kreuzdipol äquivalenten Dipolhälften (3'a, 3'b; 3"a, 3"b) umfassen in konstruktiver Hinsicht jeweils zwei Halbdipol-Komponenten (111a, 114b; 112a, 111b; 113a, 112b; 114a, 113b), die quer und vorzugsweise senkrecht und/oder im Wesentlichen senkrecht zueinander verlaufend angeordnet sind und an ihrem gegenüber dem Zentrum der Strahleranordnung außen liegenden Eckbereich (202) im Abstand voneinander enden oder unter Verwendung eines nicht-leitenden Materials lediglich mechanisch miteinander verbunden sind,
**gekennzeichnet durch** die folgenden weiteren Merkmale:
- die jeweils zusammenenwirkenden Halbdipol-Komponenten (111a, 114b; 112a, 111b; 113a, 112b; 114a, 113b), die in elektrischer Hinsicht jeweils eine Dipolhälfte (3'a, 3'b; 3"a, 3"b) bilden, sind zusätzlich zu einer Verbindung an ihrer oder über ihre Einspeisestelle (5', 5"; 15', 15") auch über eine dazu zweite Verbindung oder Querstrebe (200) elektrisch miteinander verbunden, wobei diese zweite Verbindung oder Querstrebe (200) an den jeweils paarweise zusammenwirkenden Halbdipol-Komponenten (111a, 114b; 112a, 111b; 113a, 112b; 114a, 113b) direkt oder indirekt zum außenliegenden Eckbereich (202) versetzt angreift.

2. Dualpolarisierte Strahleranordnung nach Anspruch 1, **dadurch gekennzeichnet, dass** die elektrische Querverbindung oder Querstrebe (200) mit der jeweils zugehörigen Halbdipol-Komponente (111a, 114b; 112a, 111b; 113a, 112b; 114a, 113b) und/oder der jeweils zugehörigen symmetrischen Leitung (115 - 118) an einer zum außenliegenden Eckbereich (202) entfernt liegende Stelle verbunden ist.

3. Dualpolarisierte Strahleranordnung nach Anspruch 1 oder 2, **dadurch gekennzeichnet, dass** zwischen der Querverbindung oder Querstrebe (200) und dem außenliegenden Eckbereich (202) eine die Ebene der zugehörigen Dipolhälfte (3'a, 3'b; 3"a, 3"b) durchsetzende Öffnung (300) vorgesehen ist, deren flächenmäßige Größe zumindest 20 % der gesamten Fläche der zugehörigen Dipolhälfte (3'a, 3'b; 3"a, 3"b) entspricht, wobei die nach außen weisenden Begrenzungskanten (111a', 114b'; 112a', 111b'; 113a', 112b'; 114a', 113b') im zugehörigen äußeren Eckbereich (202) elektrisch nicht miteinander verbunden sind.

4. Dualpolarisierte Strahleranordnung nach Anspruch 1 oder 2, **dadurch gekennzeichnet, dass** der Bereich, der durch die Querstrebe (200), die mit der Querstrebe (200) in Verbindung stehenden und der Einspeisstelle (5', 5"; 15', 15") zugewandt liegenden Anteile der jeweils beiden Halbdipol-Komponenten (111a, 114b; 112a, 111b; 113a, 112b; 114a, 113b) und/oder die jeweilige Einspeisestelle (5', 5"; 15', 15") definiert ist, vollflächig ausgebildet ist, und dass die in dem jeweiligen Eckbereich (202) aufeinander zulaufenden Halbdipol-Komponenten (111a, 114b; 112a, 111b; 113a, 112b; 114a, 113b) im Abstand voneinander enden, wobei-der Bereich zwischen der Querstrebe (200) und dem Eckbereich (202), der teilweise auch durch den verbleibenden Anteil der Halbdipol-Komponente (111a, 114b; 112a, 111b; 113a, 112b; 114a, 113b) nach außen hin begrenzt ist, eine Öffnung oder Durchbrechung (300) aufweist.

5. Dualpolarisierte Strahleranordnung nach Anspruch 4, **dadurch gekennzeichnet, dass** die nach außen weisenden Außenbegrenzungen (111a', 114b'; 112a', 111b'; 113a', 112b'; 114a', 113b') nach Art von Halbdipol-Komponenten (111a, 114b; 112a, 111b; 113a, 112b; 114a, 113b) gebildet sind.

6. Dualpolarisierte Strahleranordnung nach Anspruch 4 oder 5, **dadurch gekennzeichnet, dass** die Querstrebe oder Querverbindung (200) nach Art eines flächigen Abschnittes gebildet ist, der mit den nach außen weisenden Außenbegrenzungen (111a', 114b'; 112a', 111b'; 113a', 112b'; 114a', 113b') bzw. den **dadurch** nachgebildeten Halbdipol-Komponenten (111a, 114b; 112a, 111b; 113a, 112b; 114a, 113b) zumindest mittelbar verbunden ist.

7. Dualpolarisierte Strahleranordnung nach einem der Ansprüche 1 bis 6, **dadurch gekennzeichnet, dass** die elektrische Querverbindung oder Querstrebe (200) mit den jeweils zugehörigen Halbdipol-Komponenten ((111a, 114b; 112a, 111b; 113a, 112b; 114a, 113b) an einer Stelle (200') elektrisch verbunden ist, die zu dem außenliegenden Eckbereich (202) so angebunden ist, dass die elektrische Verbindungsstelle (200') zwischen dem außenliegenden Eckbereich (202) und dem gegenüberliegenden Endbereich der Halbdipol-Komponenten ((111a, 114b; 112a, 111b; 113a, 112b; 114a, 113b) liegt.

8. Dualpolarisierte Strahleranordnung nach einem der Ansprüche 1 bis 7, **dadurch gekennzeichnet, dass** die elektrische Querverbindung (200) gerade verläuft.

9. Dualpolarisierte Strahleranordnung nach einem der Ansprüche 1 bis 8, **dadurch gekennzeichnet, dass** die elektrische Verbindung (200) mit zumindest einer Krümmung versehen ist.

10. Dualpolarisierte Strahleranordnung nach einem der Ansprüche 1 bis 9, **dadurch gekennzeichnet, dass** die elektrische Verbindung oder Querstrebe (200) in Draufsicht zumindest mit einer konkaven oder konvexen Krümmung versehen ist.

11. Dualpolarisierte Strahleranordnung nach einem der Ansprüche 1 bis 10, **dadurch gekennzeichnet, dass** die elektrische Verbindung oder Querstrebe (200) in der Ebene liegt, in der auch die Halbdipol-Komponenten (111a, 114b; 112a, 111b; 113a, 112b; 114a, 113b) zu liegen kommen.

12. Dualpolarisierte Strahleranordnung nach einem der Ansprüche 1 bis 11, **dadurch gekennzeichnet, dass** die elektrische Querverbindung oder Querstrebe (200) mit zumindest einer Krümmung so verläuft, dass zumindest ein Abschnitt der elektrischen Querverbindung oder Querstrebe (200) außerhalb der Ebene liegt, in der die Halbdipol-Komponenten (111a, 114b; 112a, 111b; 113a, 112b; 114a, 113b) angeordnet sind.

13. Dualpolarisierte Strahleranordnung nach einem der. Ansprüche 1 bis 12, **dadurch gekennzeichnet, dass** alle Halbdipol-Komponenten (111a, 114b; 112a, 111b; 113a, 112b; 114a, 113b) einschließlich der elektrischen Querverbindung oder Querstrebe (200) einstückig ausgebildet sind.

14. Dualpolarisierte Strahleranordnung nach Anspruch 4, **dadurch gekennzeichnet, dass** die Öffnung oder Durchbrechung (300) eine Größe aufweist, die zumindest 20% der in elektrischer Hinsicht als Dipolhälfte (3'a, 3'b; 3"a, 3"b) wirkenden Anordnung beträgt.

## Claims

1. Dual-polarized antenna element arrangement, having the following features:
- the antenna element arrangement has two or more dipoles which are arranged and designed, in plan view, in the manner of a dipole square or similar to a dipole square, or with a surrounding structure which is similar to a dipole square in plan view,
- each dipole is fed by means of a balanced line (115-118),
- the antenna element arrangement is interleaved and is fed such that, from the electrical point of view, the antenna element arrangement is equivalent to a cruciform dipole with two mutually perpendicular polarization planes (3', 3"), which run parallel to the two mutually perpendicular diagonals which are formed by the antenna element arrangement,
- the dipole halves (3'a, 3'b; 3"a, 3"b), which from the electrical point of view are equivalent to a cruciform dipole, from the physical design point of view each have two half-dipole components (111a, 114b; 112a, 111b; 113a, 112b; 114a, 113b) which are arranged such that they run transversely and preferably vertically and/or essentially at right angles to one another and end at a distance from one another in their corner region (202) which is remote from the centre of the antenna element arrangement, or are merely mechanically connected to one another using a nonconductive material,
**characterized by** the following further features:
- the mutually interacting half-dipole components (111a, 114b; 112a, 111b; 113a, 112b; 114a, 113b) which, from the electrical point of view, each form one dipole half (3'a, 3'b; 3"a, 3"b), are, in addition to a connection to their or via their feed point (5', 5"; 15', 15"), also electrically connected to one another via a second connection with respect to this or via a transverse strut (200), with this second connection or transverse strut (200) acting on the respective half-dipole components (111a, 114b; 112a, 111b; 113a, 112b; 114a, 113b), which interact with one another in pairs, directly or indirectly, and offset with respect to the outer corner region (202).

2. Dual-polarized antenna element arrangement according to Claim 1, **characterized in that** the electrical cross connection or transverse strut (200) is electrically connected to the respectively associated half-dipole component (111a, 114b; 112a, 111b; 113a, 112b; 114a, 113b) and/or to the respectively associated balanced line (115-118) at a point which is remote from the outer corner region (202).

3. Dual-polarized antenna element arrangement according to Claim 1 or 2, **characterized in that** an opening (300) which passes through the plane of the associated dipole half (3'a, 3'b; 3"a, 3"b) is provided between the cross connection or transverse strut (200) and the outer corner region (202) and the area of this opening (300) corresponds to at least 20% of the total area of the associated dipole half (3'a, 3'b; 3"a, 3"b), with the boundary edges (111a', 114b'; 112a', 111b'; 113a', 112b'; 114a', 113b') which point outwards not being electrically connected to one another in the associated outer corner region (202).

4. Dual-polarized antenna element arrangement according to Claim 1 or 2, **characterised in that** the region which is defined by the transverse strut (200), the elements facing the feed point (5' , 5''; 15', 15'') of the in each case two half-dipole components (111a, 114b; 112a, 111b; 113a, 112b; 114a, 113b) and/or of the respective feeding point (5', 5''; 15', 15'') is formed entirely flat, and **in that** the half-dipole components (111a, 114b; 112a, 111b; 113a, 112b; 114a, 113b) running towards one another in the respective corner region (202) end at a distance from each other, the region between the transverse strut (200) and the corner region (202), which is partially also bounded outwards by the remaining element of the half-dipole component (111a, 114b; 112a, 111b; 113a, 112b; 114a, 113b) has an opening or aperture (300).

5. Dual-polarized antenna element arrangement according to Claim 4,
**characterized in that** the outer boundaries (111a', 114b'; 112a', 111b'; 113a', 112b'; 114a', 113b') which point outwards are in the form of half-dipole components (111a, 114b; 112a, 111b; 113a, 112b; 114a, 113b).

6. Dual-polarized antenna element arrangement according to Claim 4 or 5, **characterized in that** the transverse strut or cross connection (200) is formed in the manner of a flat section which is at least indirectly connected to the outer boundaries (111a', 114b'; 112a', 111b'; 113a', 112b'; 114a', 113b') which point outwards and/or to the half-dipole components (111a, 114b; 112a, 111b; 113a, 112b; 114a, 113b) which are simulated by them.

7. Dual-polarized antenna element arrangement according to one of Claims 1 to 6, **characterized in that** the electrical cross connection or transverse strut (200) is electrically connected to the respectively associated half-dipole components (111a, 114b; 112a, 111b; 113a, 112b; 114a, 113b) at a point (200') which is linked to the outer corner region (202) such that the electrical connecting point (200') is located between the outer corner region (202) and the opposite end area of the half-dipole components (111a, 114b; 112a, 111b; 113a, 112b; 114a, 113b).

8. Dual-polarized antenna element arrangement according to one of Claims 1 to 7, **characterized in that** the electrical cross connection (200) is straight.

9. Dual-polarized antenna element arrangement according to one of Claims 1 to 8, **characterized in that** the electrical connection (200) is provided with at least one curvature.

10. Dual-polarized antenna element arrangement according to one of Claims 1 to 9, **characterized in that** the electrical connection or transverse strut (200) is provided, in plan view, with at least one concave or convex curvature.

11. Dual-polarized antenna element arrangement according to one of Claims 1 to 10, **characterized in that** the electrical connection or transverse strut (200) lies in the plane in which the half-dipole components (111a, 114b; 112a, 111b; 113a, 112b; 114a, 113b) are also located.

12. Dual-polarized antenna element arrangement according to one of Claims 1 to 11, **characterized in that** the electrical cross connection or transverse strut (200) runs with at least one curvature such that at least one section of the electrical cross connection or transverse strut (200) is located outside the plane in which the half-dipole components (111a, 114b; 112a, 111b; 113a, 112b; 114a, 113b) are arranged.

13. Dual-polarized antenna element arrangement according to one of Claims 1 to 12, **characterized in that** all the half-dipole components (111a, 114b; 112a, 111b; 113a, 112b; 114a, 113b) including the electrical cross connection or transverse strut (200) are integral.

14. Dual-polarized antenna element arrangement according to Claim 4, **characterized in that** the opening or aperture (300) has a size which is at least 20% of the arrangement acting from the electrical point of view as dipole halves (3'a, 3'b; 3"a, 3"b).

## Revendications

1. Agencement rayonneur à polarisation double, présentant les éléments suivants :
- l'agencement rayonneur comprend plusieurs dipôles qui, en vue de dessus, sont agencés ou réalisés à la manière d'un carré de dipôles ou de façon similaire à un carré de dipôles ou avec une structure périphérique similaire à un carré de dipôles en vue de dessus,
- chaque dipôle est alimenté au moyen d'une ligne symétrique (115-118),
- l'agencement rayonneur est branché et alimenté de telle sorte que l'agencement rayonneur est, sur le plan électrique, équivalent à un dipôle en croix comprenant deux plans de polarisation (3', 3") dressés perpendiculairement l'un sur l'autre qui sont parallèles aux deux diagonales dressées perpendiculairement l'une sur l'autre et formées par l'agencement rayonneur,
- les moitiés de dipôle (3'a, 3'b ; 3"a, 3"b) équivalentes à un dipôle en croix sur le plan électrique comprennent, sur le plan structurel, chacune deux composants de moitié de dipôle respectifs (111a, 114b ; 112a, 111b; 113a, 112b ; 114a, 113b) qui sont agencés de manière à s'étendre transversalement et de préférence perpendiculairement et/ou au moins sensiblement perpendiculairement les uns par rapport aux autres et qui se terminent à distance les uns des autres au niveau de leur zone de coin (202) située à l'extérieur par rapport au centre de l'agencement rayonneur ou qui sont reliés uniquement par voie mécanique les uns aux autres en utilisant un matériau non conducteur,
**caractérisé par** les autres éléments suivants :
- les composants de moitié de dipôle respectifs coopérants (111a, 114b ; 112a, 111b ; 113a, 112b ; 114a, 113b) qui forment sur le plan électrique chacun une moitié de dipôle (3'a, 3'b ; 3"a, 3"b) sont reliés électriquement, en supplément à une liaison à ou via leur emplacement d'alimentation (5', 5" ; 15', 15"), également par une seconde liaison ou par une traverse (200), et cette seconde liaison ou traverse (200) attaque les composants de moitié de dipôle respectifs coopérants par paire (111a, 114b ; 112a, 111b ; 113a, 112b ; 114a, 113b) directement ou indirectement en décalage par rapport à la zone de coin (202) située à l'extérieur.

2. Agencement rayonneur à polarisation double selon la revendication 1, **caractérisé en ce que** la liaison transversale ou la traverse électrique (200) est reliée au composant de moitié de dipôle respectif associé (111a, 114b ; 112a, 111b ; 113a, 112b ; 114a, 113b) et/ou à la ligne symétrique respective associée (115-118) à un emplacement éloigné de la zone de coin extérieure (202).

3. Agencement rayonneur à polarisation double selon la revendication 1 ou 2, **caractérisé en ce que** entre la liaison transversale ou la traverse (200) et la zone de coin extérieure (202) est prévue une ouverture (300) qui traverse le plan de la moitié de dipôle associée (3'a, 3'b ; 3"a, 3"b) dont la taille surfacique correspond à au moins 20 % de la totalité de la surface de la moitié de dipôle associée (3'a, 3'b ; 3"a, 3"b), les arêtes de limitation (111a', 114b' ; 112a', 111b' ; 113a', 112b' ; 114a', 113b') dirigées vers l'extérieur n'étant pas reliées électriquement les unes aux autres dans la zone de coin extérieure associée (202).

4. Agencement rayonneur à polarisation double selon la revendication 1 ou 2, **caractérisé en ce que** la zone qui est définie par la traverse (200), par les parties des deux composants de moitié de dipôle respectifs (111a, 114b ; 112a, 111b; 113a, 112b ; 114a, 113b) reliées à la traverse (200) et tournées vers l'emplacement d'alimentation (5', 5" ; 15', 15") et/ou par l'emplacement d'alimentation respectif (5', 5" ; 15', 15") est réalisée sur toute la surface, et **en ce que** les composants de moitié de dipôle (111a, 114b ; 112a, 111b ; 113a, 112b ; 114a, 113b) convergeant dans la zone de coin respective (202) se terminent à distance les uns des autres, et la zone entre la traverse (200) et la zone de coin (202) qui est limitée vers l'extérieur en partie également par la partie restante des composants de moitié de dipôle (111a, 114b ; 112a, 111b; 113a, 112b ; 114a, 113b) présente une ouverture ou une traversée (300).

5. Agencement rayonneur à polarisation double selon la revendication 4, **caractérisé en ce que** les limitations extérieures (111 a', 114b' ; 112a', 111b' ; 113a', 112b' ; 114a', 113b') dirigées vers l'extérieur sont formées à la manière de composants de moitié de dipôle (111a, 114b ; 112a, 111b; 113a, 112b; 114a, 113b).

6. Agencement rayonneur à polarisation double selon la revendication 4 ou 5, **caractérisé en ce que** la traverse ou la liaison transversale (200) est formée à la manière d'une portion surfacique qui est reliée au moins indirectement aux limitations extérieures (111a', 114b' ; 112a', 111b'; 113a', 112b' ; 114a', 113b') dirigées vers l'extérieur ou aux composants de moitié de dipôle (111a, 114b ; 112a, 111b; 113a, 112b ; 114a, 113b) ainsi formés.

7. Agencement rayonneur à polarisation double selon l'une des revendications 1 à 6, **caractérisé en ce que** la liaison transversale ou la traverse électrique (200) est reliée électriquement aux composants de moitié de dipôle associés respectifs (111a, 114b ; 112a, 111b ; 113a, 112b ; 114a, 113b) à un emplacement (200') qui est attaché à la zone de coin extérieure (202) de telle sorte que l'emplacement de liaison électrique (200') se trouve entre la zone de coin extérieure (202) et la zone terminale opposée des composants de moitié de dipôle (111a, 1 14b ; 112a, 111b ; 113a, 112b ; 114a, 113b).

8. Agencement rayonneur à polarisation double selon l'une des revendications 1 à 7, **caractérisé en ce que** la liaison transversale électrique (200) s'étend en ligne droite.

9. Agencement rayonneur à polarisation double selon l'une des revendications 1 à 8, **caractérisé en ce que** la liaison électrique (200) est pourvue d'au moins une courbure.

10. Agencement rayonneur à polarisation double selon l'une des revendications 1 à 9, **caractérisé en ce que** la liaison électrique ou la traverse (200) est pourvue, en vue de dessus, d'au moins une courbure concave ou convexe.

11. Agencement rayonneur à polarisation double selon l'une des revendications 1 à 10, **caractérisé en ce que** la liaison électrique ou la traverse (200) se trouve dans un plan dans lequel viennent se trouver également les composants de moitié de dipôle (111a, 114b ; 112a, 111b; 113a, 112b ; 114a, 113b).

12. Agencement rayonneur à polarisation double selon l'une des revendications 1 à 11, **caractérisé en ce que** la liaison transversale ou la traverse électrique (200) pourvue d'au moins une courbure s'étend de telle sorte qu'au moins une portion de la liaison transversale ou de la traverse électrique (200) se trouve à l'extérieur du plan dans lequel sont agencés les composants de moitié de dipôle (111 a, 114b ; 112a, 111b ; 113a, 112b ; 114a, 113b).

13. Agencement rayonneur à polarisation double selon l'une des revendications 1 à 12, **caractérisé en ce que** tous les composants de moitié de dipôle (111a, 114b ; 112a, 111b ; 113a, 112b ; 114a, 113b), y compris la liaison transversale ou la traverse électrique (200), sont réalisés d'un seul tenant.

14. Agencement rayonneur à polarisation double selon la revendication 4, **caractérisé en ce que** l'ouverture ou la traversée (300) présente une taille qui correspond à au moins 20 % de l'agencement qui, sur le plan électrique, fait office de moitié de dipôle (3'a, 3'b ; 3"a, 3"b).
